# EUROPÄISCHE PATENTSCHRIFT

(11) **EP 0 887 806 B1**
(45) Veröffentlichungstag und Bekanntmachung des Hinweises auf die Patenterteilung: **25.06.2003**
(21) Anmeldenummer: 98890159.1
(22) Anmeldetag: 26.05.1998
(51) Int. Cl.: H01B 7/08

(54) **Elektrokabel**
Electrical cable
Câble électrique

(30) Priorität: 24.06.1997 AT 108397
(43) Veröffentlichungstag der Anmeldung: 30.12.1998
(73) Patentinhaber: Kabelkonfektion Gebauer & Griller Gmbh, 1190 Wien (AT)
(72) Erfinder: Fröschl, Karl Franz, 2171 Herrnbaumgarten (AT)
(74) Vertreter: Atzwanger, Richard, Dipl.-Ing. Patentanwalt

(56) Entgegenhaltungen:
- GB-A- 352 041
- US-A- 3 033 916

## Beschreibung

Die gegenständliche Erfindung betrifft ein Elektrokabel, bestehend aus mehreren im Querschnitt zumindest angenähert kreisförmigen, metallischen Leitern, welche von einer Isolierung ummantelt sind und welche nebeneinander angeordnet sind, wodurch das Kabel einen länglichen Querschnitt aufweist.

Bekannte Elektrokabel bestehen aus mindestens einem metallischen Leiter, welcher von einer Isolierung umgeben ist, wobei sie einen angenähert kreisförmigen Querschnitt aufweisen. Aufgrund dieser Ausbildung können Elektrokabel in beliebigen Richtungen umgebogen und demnach längs beliebig verlaufender Strecken verlegt werden. Voraussetzung dafür allerdings, daß derartige Elektrokabel zum Einsatz gebracht werden können, ist, daß der für die Verlegung eines im Querschnitt kreisförmigen Elektrokabels erforderliche Raum zur Verfügung steht.

Es treten jedoch Fälle auf, in welchen für die Verlegung eines Elektrokabels nur schlitzförmige Räume zur Verfügung stehen. Es trifft dies z.B. für Elektroinstallationen in Kraftfahrzeugen zu. Um auch in solchen Fällen die erforderlichen Elektroinstallationen durchführen zu können, besteht das Erfordernis, die Elektrokabel mit einem länglichen Querschnitt auszubilden. Bei der Verlegung von als flachen Kabeln ausgebildeten Elektrokabeln besteht jedoch das Problem, daß derartige Kabel nur um eine in einer der Breitseiten liegende Querachse umgebogen werden können. Hierdurch unterliegen derartige Elektrokabel solchen Beschränkungen in deren Verwendung, daß sie für Elektroinstallationen nicht geeignet sind.

Aus dem DE 87 04 376 U1 ist ein Flachkabel bekannt, welches drei nebeneinander angeordnete,metallische Leiter aufweist, welche durch eine Isolierung umhüllt sind. Da zwischen den Leitern und der Isolierung eine Trennfolie angeordnet ist, wird hierdurch die Flexibilität des Kabel erhöht. Allerdings bezieht sich diese Flexibilität nur auf Biegungen aus der als neutrale Ebene bezeichneten Mittelebene heraus. Demgegenüber sind Biegungen des Kabels um auf diese Ebene senkrecht stehende Achsen deshalb nicht möglich, da die nebeneinander angeordneten Leiter nicht gegeneinander verschiebbar sind. Abgesehen davon besteht bei einem derartigen Kabel die Gefahr, daß bei Montagearbeiten die Leiter aus der diese umschließende Isolierung, also dem Kabelmantel, herausgezogen werden.

Der gegenständlichen Erfindung liegt demnach die Aufgabe zugrunde, ein Elektrokabel zu schaffen, welches ungeachtet dessen, daß es keinen kreisförmigen Querschnitt aufweist, beliebig abwinkelbar ist und somit in gleicher Weise wie ein Elektrokabel mit einem kreisförmigen Querschnitt verlegbar ist. Dies wird erfindungsgemäß dadurch erzielt, daß einer der metallischen Leiter mit dem Kabelmantel in an sich bekannter Weise fest verbunden ist, wogegen der mindestens eine weitere metallische Leiter gegenüber der Isolierung und dem anderen Leiter in an sich bekannter Weise in Längsrichtung des Kabels verschiebbar ist. Hierdurch wird einerseits die erforderliche Stabilisierung des Elektrokabels bewirkt und wird andererseits gewährleistet, daß das Elektrokabel nicht nur um parallel zur Mittelebene liegende Achsen, sondern auch um gegenüber zu dieser normal stehende Achsen gut verbiegbar ist, wodurch es an jegliche räumliche Gegebenheiten anpaßbar ist.

Vorzugsweise ist der mindestens eine weitere elektrische Leiter in an sich bekannter Weise von einer innerhalb der Isolierung befindlichen Trennfolie umgeben, gegenüber welcher er verschiebbar ist. Dabei können die metallischen Leiter jeweils durch einzelne Metalldrähte bzw. durch Drahtbündel gebildet sein.

Nach einer bevorzugten Ausführungsform sind mindestens drei metallische Leiter vorgesehen, welche nebeneinander angeordnet sind, wobei der mittlere metallische Leiter bzw. einer der mittleren metallischen Leiter mit der Isolierung fest verbunden ist, wogegen die anderen metallischen Leiter gegenüber der Isolierung und dem mittleren Leiter in an sich bekannter Weise verschiebbar sind.

Der Gegenstand der Erfindung ist nachstehend anhand von zwei in der Zeichnung dargestellten Ausführungsbeispielen näher erläutert. Es zeigen:
- Fig. 1: eine erste Ausführungsform eines erfindungsgemäßen Elektrokabels, im Querschnitt, und
- Fig. 2: eine zweite Ausführungsform eines erfindungsgemäßen Elektrokabels, im Querschnitt.

Das in Fig. 1 dargestellte Elektrokabel besteht aus einem ersten metallischen Leiter 1 und aus einem daneben befindlichen, metallischen Leiter 2, welche beiden Leiter von einer Isolierung 3 umgeben sind. Da die beiden metallischen Leiter 1 und 2, welche einen angenähert kreisförmigen Querschnitt aufweisen, nebeneinander angeordnet sind, weist das Elektrokabel einen länglichen Querschnitt auf.

Der metallische Leiter 1 ist von der Isolierung 3 unmittelbar umgeben und ist mit dieser fest verbunden. Demgegenüber ist der metallische Leiter 2 von einem Schlauch 4, einer Hülse od. dgl. umgeben, mit welcher er nicht fest verbunden ist, sodaß er gegenüber dieser in Längsrichtung des Elektrokabels bewegbar ist. Dabei ist die Isolierung 3 nur mit dem Schlauch 4 fest verbunden. Der metallische Leiter 1 und der den metallischen Leiter 2 umhüllende Schlauch 4 sind insbesondere von der Isolierung 3 umspritzt.

Das Ausführungsbeispiel gemäß Fig. 2 unterscheidet sich vom Ausführungsbeispiel gemäß Fig. 1 dadurch, daß zwei weitere metallische Leiter 2 und 2a vorgesehen sind, welche von jeweils einem Schlauch 4 bzw. 4a umhüllt sind, gegenüber welchem sie in Längsrichtung des Elektrokabels beweglich sind.

In den beiden Ausführungsbeispielen sind die metallischen Leiter jeweils durch eine Mehrzahl von Drahtbündeln gebildet. Sie können jedoch auch aus jeweils einzelnen Metalldrähten oder aus einem einzigen Drahtbündel bestehen.

In beiden Fällen weisen die Elektrokabel einen länglichen Querschnitt auf, wodurch sie in flachen Nuten oder dgl. verlegt werden können. Da dabei jeweils nur einer der metallischen Leiter mit der diesen Leiter umschließenden Isolierung fest verbunden ist, wogegen der daneben befindliche metallische Leiter bzw, die daneben befindlichen metallischen Leiter durch jeweils eine Hülse von der Isolierung getrennt sind, sind sie gegenüber der Isolierung in Längsrichtung des Elektrokabels beweglich. Hierdurch kann ein derartiges Elektrokabel in beliebigen Richtungen umgebogen werden, wodurch es bei seiner Verlegung keinen Beschränkungen unterliegt.

## Patentansprüche

1. Elektrokabel, bestehend aus mehreren, im Querschnitt zumindest angenähert kreisförmigen, metallischen Leitern, welche mit einer Isolierung ummantelt sind und welche nebeneinander angeordnet sind, wodurch das Kabel einen länglichen Querschnitt aufweist, **dadurch gekennzeichnet, daß** einer der metallischen Leiter [1] in an sich bekannter Weise mit der Isolierung [3] fest verbunden ist, wogegen der mindestens eine weitere metallische Leiter [2] gegenüber der Isolierung [3] und dem anderen Leiter [1] in an sich bekannter Weise in Längsrichtung des Kabels verschiebbar ist.

2. Elektrokabel nach Patentanspruch 1, **dadurch gekennzeichnet, daß** der mindestens eine weitere elektrische Leiter (2) in an sich bekannter Weise von einer innerhalb der Isolierung [3] befindlichen Trennfolie [4] umgeben ist, gegenüber welcher er verschiebbar ist.

3. Elektrokabel nach einem der Patentansprüche 1 und 2 **dadurch gekennzeichnet, daß** die metallischen Leiter [1, 2) in an sich bekannter Weise jeweils durch einzelne Metalldrähte, durch ein Drahtbündel oder durch mehrere Drahtbündel gebildet sind.

4. Elektrokabel nach einem der Patentansprüche 1 bis 3 **dadurch gekennzeichnet, daß** mindestens drei metallische Leiter [1, 2, 2a] vorgesehen sind, welche nebeneinander angeordnet sind, wobei der mittlere metallische Leiter [1] bzw. einer der mittleren metallischen Leiter mit der Isolierung [3] fest verbunden ist, wogegen die anderen metallischen Leiter (2, 2a] gegenüber der Isolierung [3] und dem mittleren Leiter [1] in an sich bekannter Weise verschiebbar sind.

## Claims

1. An electric cable, consisting of a plurality of cross-sectionally at least approximately circular metallic conductors, which are sheathed with insulation and which are arranged next to one another, whereby the cable exhibits an elongate cross-section, **characterised in that** one of the metallic conductors (1) is connected firmly with the insulation (3) in a manner known per se, whereas the at least one further metallic conductor (2) may be displaced in a manner known per se relative to the insulation (3) and the other conductor (1) in the longitudinal direction of the cable.

2. An electric cable according to claim 1, **characterised in that** the at least one further electric conductor (2) is surrounded in a manner known per se by a separating film (4) located inside the insulation (3), relative to which film (4) it is displaceable.

3. An electric cable according to one of claims 1 and 2, **characterised in that** the metallic conductors (1, 2) each take the form, in a manner known per se, of individual metal wires, a wire bundle or a plurality of wire bundles.

4. An electric cable according to one of claims 1 to 3, **characterised in that** at least three metallic conductors (1, 2, 2a) are provided, which are arranged next to one another, wherein the central metallic conductor (1) or one of the central metallic conductors is connected firmly to the insulation (3), whereas the other metallic conductors (2, 2a) may be displaced in a manner known per se relative to the insulation (3) and the central conductor (1).

## Revendications

1. Câble électrique constitué de plusieurs conducteurs métalliques, de section transversale au moins approximativement circulaire, qui sont entourés d'une gaine isolante et disposés les uns à côté des autres, ce qui fait que le câble présente une section transversale oblongue, **caractérisé en ce que** l'un des conducteurs métalliques (1) est relié fixement à l'isolation (3), de manière connue, tandis que le ou les autres conducteurs métalliques (2) peuvent coulisser par rapport à l'isolation (3) et à l'autre conducteur (1), de manière connue, dans la direction longitudinale du câble.

2. Câble électrique selon la revendication 1, **caractérisé en ce que** le ou les autres conducteurs électriques (2) sont entourés de manière connue par une feuille de séparation (4) se trouvant à l'intérieur de l'isolation (3), par rapport à laquelle ils peuvent coulisser.

3. Câble électrique selon l'une des revendications 1 et 2, **caractérisé en ce que** les conducteurs métalliques (1, 2) sont formés chacun de manière connue par des fils métalliques individuels, par un faisceau de fils ou par plusieurs faisceaux de fils.

4. Câble électrique selon l'une des revendications 1 à 3, **caractérisé en ce qu'**au moins trois conducteurs métalliques (1, 2, 2a) sont prévus qui sont disposés côte à côte, le conducteur métallique (1) central ou l'un des conducteurs métalliques centraux étant relié fixement à l'isolation (3), tandis que les autres conducteurs métalliques (2, 2a) peuvent coulisser par rapport à l'isolation (3) et au conducteur central (1) de manière connue.
